# EUROPÄISCHE PATENTSCHRIFT

(11) **EP 4 413 228 B1**
(45) Veröffentlichungstag und Bekanntmachung des Hinweises auf die Patenterteilung: **06.08.2025**
(21) Anmeldenummer: 22808968.6
(22) Anmeldetag: 03.10.2022
(51) Int. Cl.: E21B 10/26, E21B 7/28, E21B 7/20

(54) **AUFWEITUNGSBOHRVORRICHTUNG**
EXPANDING DRILL DEVICE
DISPOSITIF DE FORAGE À EXPANSION

(30) Priorität: 06.10.2021 DE 102021125909
(43) Veröffentlichungstag der Anmeldung: 14.08.2024
(73) Patentinhaber: Herrenknecht AG, 77963 Schwanau (DE)
(72) Erfinder: ZUR LINDE, Lutz, 77933 Lahr (DE); ENGEL, Tobias, 79194 Gundelfingen (DE)
(74) Vertreter: Klickow & Wetzel PartGmbB
(86) Internationale Anmeldenummer: PCT/EP2022/077488
(87) Internationale Veröffentlichungsnummer: WO 2023/057400

(56) Entgegenhaltungen:
- DE-A1- 2 701 066
- DE-A1- 3 620 026

## Beschreibung

Die Erfindung betrifft eine Aufweitungsbohrvorrichtung zum Aufweiten einer von einem Startpunkt zu einem Zielpunkt im Boden entlang einer vorgegebenen Bohrlinie erstellten Pilotbohrung, bevorzugt oberflächennah, durch Bewegen der Aufweitungsbohrvorrichtung entlang der vorgegebenen Bohrlinie zum Erstellen einer Bohrung im Boden oder in einem Gestein zum Einbringen einer Rohrleitung oder eines Ausbaus in die aufgeweitete Bohrung: mit einem Gehäuse; mit einer Bohrseite und mit einer der Bohrseite gegenüberliegenden Rückseite; mit einem Bohrkopf, der ein Schneidrad aufweist, das um eine Drehachse und gegenüber dem Gehäuse drehbar gelagert und angetrieben an der Bohrseite der Aufweitungsbohrvorrichtung angeordnet ist, an dem wenigstens ein Bohrwerkzeug zum Lösen des Bodens oder des Gesteins angeordnet ist; mit einem bohrseitigen Anschluss zum Herstellen einer Verbindung mit einem in der Pilotbohrung befindlichen Rohrstrang, bevorzugt einem Pilotbohrstrang, an der Bohrseite; mit einem rückseitigen Anschluss für die einzubringende Rohrleitung an der Rückseite des Bohrkopfes, wobei die Bohrseite zentrisch wenigstens einen Aufnahmeraum für den gelösten Boden oder das gelöste Gestein vorgesehen ist, der über wenigstens einer Abförderöffnung mit einer Materialfördereinrichtung der Aufweitungsbohrvorrichtung für den gelösten Boden oder das gelöste Gestein verbunden ist, wobei die Bohrseite zentrisch wenigstens einen Aufnahmeraum für den gelösten Boden oder das gelöste Gestein aufweist, der über wenigstens einer Abförderöffnung mit einer Materialfördereinrichtung der Aufweitungsbohrvorrichtung für den gelösten Boden oder das gelöste Gestein verbunden ist, wobei die Bohrseite wenigstens einem Bohrraum aufweist, in dem das Schneidrad angeordnet ist, der um den Aufnahmeraum herum angeordnet ist, wobei das Schneidrad ringförmig ausgeführt ist und um den zentrischen Aufnahmeraum herum drehbar angeordnet ist, und wobei der Aufnahmeraum über wenigstens eine Förderöffnung mit dem Bohrraum verbunden ist, so dass der gelöste Boden oder das gelöste Gestein durch die Öffnung in den Aufnahmeraum förderbar ist.

Bei einer oberflächennahen Verlegung von Erdkabeln kommt die offene Grabenbauweise zum Einsatz. Dies führt zum Teil zu erheblichen Umwelteingriffen entlang der Trasse und ist mit einem nicht zu unterschätzenden Aufwand beim Grabenaushub und bei der Grabenwiederverfüllung verbunden.

Um weiterhin die Eingriffe in die Natur während der Bauphase und die Errichtungskosten gering zu halten, ist es notwendig große Haltungslängen bei der grabenlosen Verlegung zu erreichen. Hierbei sind Haltungslängen von bis zu 1500 m anzustreben. Problematisch bei der oberflächennahen Verlegung ist die geringe Überdeckung der Leitung (beispielsweise lediglich 2 bis 6 m).

Dieses ist insbesondere problematisch, wenn aufgrund beispielsweise der Begebenheiten vor Ort ein Bohren der Bohrung mit einem direkten anschließenden Einbringen einer Rohrleitung in die Bohrung konstruktionsbedingt nicht möglich ist. Hier ist eine Aufweitung der Bohrung ggf. notwendig.

Mit dem Horizontal Directional Drilling (HDD)-Verfahren wäre eine derartige Verlegung bezüglich der Anforderungen für den Durchmesser und die Streckenlänge denkbar. Bei diesem Verfahren wird zunächst eine Pilotbohrung unter Verwendung eines rotierenden Bohrkopfes und Bohrgestänges vom Startpunkt in Richtung Zielpunkt erstellt. Die Lagegenauigkeit wird dabei durch ein Vermessungssystem sichergestellt, welches hinter dem Bohrkopf angebracht ist. Das abgebaute Material wird mit einer Bentonitsuspension zu Tage gefördert. Die Bentonitsuspension wird durch das Bohrgestänge direkt zu den am Bohrkopf angebrachten Düsen gepumpt. Die Suspension vermischt sich mit dem gelösten Boden und fließt durch den Ringraum zwischen Bohrgestänge und Boden zum Startpunkt zurück. Nach Beendigung der Pilotbohrung wird der Bohrkopf gegen eine Aufweitungsbohrkopf, auch Reamer genannt, getauscht, der dann die Pilotbohrung aufweitet, während die Rohrleitung mit eingezogen wird. Ein solches Verfahren ist aus EP0360321A1 bekannt.

Für einen sauberen Austrag des gelösten Bodens im HDD-Verfahren sind allerdings hohe Spülungsdrücke erforderlich. Um einen unerwünschten Spülungsaustritt an der Oberfläche zu verhindern, sind beim HDD-Verfahren aber in diesem Fall möglichst große Verlegetiefen und damit Überdeckungen beispielsweise von mehr als 30m erforderlich. Verlegetiefen im Bereich kleiner 10 m kann bei bestimmten Bodenbeschaffenheiten zu unerwünschten Spülungsaustritten beim herkömmlichen HDD-Verfahren führen.

Ein zuvor beschriebener Bohrkopf ist aus der DE2701066A1 bekannt. Dieser wird zum Aufweiten eiern Pilotbohrung im Rohrvortrieb eingesetzt. DE2701066A1 offenbart ein Verfahren und eine Vorrichtung zum Verlegen von Rohren unter der Erde. Dabei kommt ein Austragkopf zum Einsatz, mit dem eine Pilotbohrung aufgeweitet wird und an den die einzubringenden Rohrleitung angebracht ist. Im Pilotrohrstrang ist dabei eine Förderschnecke eines Schneckenförderers vorgesehen, die den von den Messern des rotierenden Austragskopfs gelösten Boden abfördert. Der gelöste Boden tritt dabei durch Öffnungen in die Förderkammer des Schneckenförderers. Mit dem offenbarten Verfahren und der offenbarten Vorrichtung sind insbesondere die notwendigen oberflächennahen Verlegelängen gerade mit relativ kleinen Rohrleitungsdurchmessern nicht realisierbar. Weiterhin ist auch der ggf. der im Oberflächennahen Bereich stark gemischte Boden nicht sicher mit dem offenbarten Verfahren und der offenbarten Vorrichtung abbau- und abförderbar.

Aufgabe der Erfindung ist, eine Aufweitungsbohrvorrichtung bereitzustellen, mit der ein oberflächennahe Aufweiten einer Pilotbohrung auch in stark heterogenen Böden mit möglich ist.

Gelöst wird diese Aufgabe dadurch, dass im Bohrraum wenigstens ein Brecher vorgesehen ist, und dass der Brecher Brecherleisten am drehbaren Schneidrad aufweist, die sich zusammen mit dem Schneidrad bewegen und Brecherleisten an einer dem Bohrraum zugewandten Seite des Aufnahmeraums aufweist, die starr zusammen mit dem Aufnahmeraum starr angeordnet sind, und dass die Brecherleisten so zueinander angeordnet sind, dass zwischen den Brecherleisten ein Brechspalt besteht.

Vorteilhaft ist dabei, dass die Aufweitungsbohrvorrichtung oberflächennah einsetzbar ist und eine oberflächennahe Pilotbohrung aufweiten und gleichzeitig in das aufgeweitete Bohrloch eine Rohrleitung, beispielsweise eine Rohrleitung zum Erstellen einer Pipeline oder einer Fernwärmeleitung oder aber auch eines Schutzrohres zum Verlegen von Stromtrassen oder dergleichen, einzubringen kann. Der zentrische Aufnahmeraum ermöglicht dabei eine einfache Abförderung durch den in der Pilotbohrung befindlichen Rohrstrang hindurch, so dass die Gefahr von Ausbläsern wie beim HDD-Verfahren minimiert ist. Durch das Vorsehen des Brechers wird sichergestellt, dass der gelöste Boden bzw. das gelöste Gestein in abförderbaren Korngrößen vorliegt. Weiterhin hat sich dieser einfache Aufbau des Brechers als überraschend effektiv erwiesen hat.

Eine weitere Lehre der Erfindung sieht vor, dass der Aufnahmeraum ein Hohlzylinder ist, dessen Stirnseiten geschlossen ist. Weiterhin ist vorteilhaft, dass der Aufnahmeraum ein Saugkasten ist. Vorteilhaft ist weiterhin, dass die wenigstens eine Abförderöffnung des Aufnahmeraums an einer Stirnseite des Hohlzylinders angeordnet ist. Bevorzugt ist an der Abförderöffnung ein Saugstutzen vorgesehen. Hierdurch kann auf einfache Weise ein sicherer Abtransport des gelösten Bodens/Gesteins erreicht werden. Weiterhin hat sich überraschender Weise gezeigt, dass durch das Vorsehen des Aufnahmeraums als zentrischer Hohlzylinder der Aufnahmeraum besonders klein und stabil ausgeführt werden kann. Weiterhin ist die Absaugung aus dem Hohlzylinder effizient möglich.

Dabei ist weiterhin vorteilhaft, dass die wenigstens eine Förderöffnung an der Mantelaußenseite des Hohlzylinders, bevorzugt oben, angeordnet ist. Hierdurch kann der gelöste Boden bzw. das gelöste Gestein auf besonders einfache und effiziente Weise in den Aufnahmeraum eingebracht werden. En Ansaugen in den Aufnahmeraum durch die Aufnahmeöffnung ist zur Unterstützung möglich. Vorteilhaft ist, dass am Schneidrad Mitnehmer vorgesehen sind, die den gelösten Boden bzw. das gelöste Gestein hin zur Förderöffnung bewegen.

Eine weitere Lehre der Erfindung sieht vor, dass der Aufnahmeraum starr mit dem Gehäuse verbunden ist. Hierdurch kann auf einfache Weise eine Übertragung der notwendigen Kräfte zum Aufweiten und Einziehen übertragen werden.

Eine weitere Lehre der Erfindung sieht vor, dass der bohrseitige Anschluss mit dem Gehäuse oder mit dem Aufnahmeraum starr verbunden ist. Hierdurch kann auf einfache Weise eine Übertragung der notwendigen Kräfte zum Aufweiten und Einziehen übertragen werden

Eine weitere Lehre der Erfindung sieht vor, dass die wenigstens eine Förderöffnung ein Klassierelement ist oder dass in der wenigstens einen Förderöffnung ein Klassierelement angeordnet ist. Hierdurch wird auf einfache Weise gewährleistet, dass der gelöste Boden bzw. das gelöste Gestein nur in abförderbaren Korngrößen in den Aufnahmeraum gelangt.

Eine weitere Lehre der Erfindung sieht vor, dass die Materialfördereinrichtung der Aufweitungsbohrvorrichtung wenigstens eine Förderpumpe aufweist, deren Saugseite mit der Abförderöffnung verbunden ist. Hierdurch kann der gelöste Boden bzw. das gelöste Gestein auf einfache Weise durch den Pilotbohrstrang abgefördert werden. Dabei ist vorteilhaft, dass die wenigstens eine Förderpumpe eine Strahlpumpe ist. Eine Strahlpumpe ermöglicht auf einfache Weise eine effiziente Absaugung aus dem Abförderaum heraus. Weiterhin ist es durch die Strahlpumpe möglich eine Abförderung des gelösten Bodens/Gesteins über Längen von 2000m und mehr bei kleinen Bohrlochdurchmessern ohne zusätzliche Pumpen im Rohrstrang möglich.

Eine weitere Lehre der Erfindung sieht vor, dass der rückseitige Anschluss für die eine in die aufgeweitete Bohrung einzubringende Rohrleitung starr mit dem Gehäuse oder mit dem Aufnahmeraum verbunden ist.

Dabei ist vorteilhaft, dass der rückseitige Anschluss einen drehbaren Abschnitt aufweist, der eine relative Drehung zwischen dem Gehäuse der Aufweitungsbohrvorrichtung und der einzubringenden Rohrleitung ermöglicht, bevorzugt ein Hydraulikzylinder.

Dabei ist weiterhin vorteilhaft, dass der rückseitige Anschluss ein Messelement zum Messen der auf die einzubringende Rohrleitung wirkende Einziehkraft aufweist, bevorzugt ein Hydraulikzylinder

Eine weitere Lehre der Erfindung sieht vor, dass das Gehäuse wenigstens einen ersten Abschnitt, der einen ersten Durchmesser aufweist, der kleiner einem Innendurchmesser des ringförmigen Schneidrades ist und bevorzugt im Wesentlichen dem Außendurchmesser des im Pilotbohrloch befindlichen Rohrstrangs entspricht, und einen zweiten Abschnitt aufweist, der im Wesentlichen etwas kleiner als der Innendurchmesser des aufgeweiteten Bohrlochs ist. Hierdurch kann auf einfache Weise eine Trennung der Anordnung der notwendigen Technik für die Abförderung und der notwendigen Technik für das Bohren erreicht werden.

Eine weitere Lehre der Erfindung sieht vor, dass an der Rückseite wenigstens eine Abgabeöffnung zur Abgabe einer Bentonitsuspension in des Ringraum der aufgeweiteten Bohrung vorgesehen ist.

Nachfolgend wird die Erfindung anhand eines Ausführungsbeispiels in Verbindung mit einer Zeichnung näher erläutert. Dabei zeigen:
Fig. 1 eine schematische Darstellung einer ersten erfindungsgemäßen Ausführungsform,
Fig. 2 eine schematische Darstellung einer ersten erfindungsgemäßen Ausführungsform,
Fig. 3 eine schematische Darstellung einer Schnittansicht eines erfindungsgemäßen Aufweitungsbohrkopfs,
Fig. 4 eine schematische Darstellung einer Draufsicht eines erfindungsgemäßen Aufweitungsbohrkopfs zu Fig. 3,
Fig. 5 eine schematische Darstellung einer Draufsicht eines erfindungsgemäßen Schneidrades zu Fig. 3, und
Fig. 6 eine schematische Darstellung einer Draufsicht eines erfindungsgemäßen Aufnahmeraumes zu Fig. 3.

Figur 1 zeigt eine erste Ausführungsform einer erfindungsgemäßen Aufweitungsbohrvorrichtung 10. Diese weist ein Gehäuse 11 auf, dass in einen vorderen Abschnitt 12 und ein hinteren Abschnitt 13 aufgeteilt ist. Der vordere Abschnitt 13 weist dabei einen ersten Durchmesser auf, der identisch zum Durchmesser der Rohrleitungen im Pilotbohrloch (nicht dargestellt) ist.

Der hintere Abschnitt 13 weist einen zweiten Durchmesser auf, der etwas kleiner ist als der Durchmesser eines an einer Bohrseite 21 des Gehäuses 11 angeordneten Bohrkopfs 14.

Figur 2 zeigt eine zweite Ausführungsform einer erfindungsgemäßen Aufweitungsbohrvorrichtung 10. Diese weist ein Gehäuse 11 auf, dass nur den hinteren Abschnitt 13 aufweist. Der vordere Abschnitt 13 weist dabei einen ersten Durchmesser auf, der identisch zum Durchmesser der Rohrleitungen im Pilotbohrloch (nicht dargestellt) ist. Der hintere Abschnitt 13 weist hier einen Durchmesser auf, der etwas kleiner ist als der Durchmesser eines an einer Bohrseite 21 des Gehäuses 11 angeordneten Bohrkopfs 14.

Der Bohrkopf 14 weist ein Schneidrad auf, dass wie in den Fig. 3 bis 6 dargestellt ist, bevorzugt als Schneidring 15 ausgeführt ist. An dem Schneidring 15 sind Bohrwerkzeuge 16, beispielsweise Diskenmeißel, Schälmesser, Bohrbits oder dergleichen.

Der Schneidring 15 wird mit Hydraulikmotoren 17 angetrieben. Zum Antrieb der Hydraulikmotoren 17 ist eine Hydraulikpumpe 18 vorgesehen, die beispielsweise von einem Elektromotor 19 angetrieben wird. Weiterhin vorgesehen ist ein Tank 20 für die Hydraulikflüssigkeit, mit der die Hydraulikpumpe 18 die Hydraulikmotore 17 antreibt.

Der Bohrkopf 14 ist in der Bohrseite 21 angeordnet. Das Gehäuse 11 weist weiterhin eine Rückseite 22 auf, an der ein hinterer Anschlag 23 zum Verbinden mit einer in das Bohrloch einzubringen Rohrleitung (nicht dargestellt) angeordnet ist. Hierbei kann es sich beispielsweise um einen Swivel mit Zugkraftmessung handeln, der bevorzugt als Hydraulikzylinder ausgeführt ist.

Der Schneidring 15 ist mit einem Aufnahmeraum zur Aufnahme des gelösten Bodens bzw. des gelösten Gesteins verbunden, der hier bevorzugt als Saugkasten 24 ausgeführt ist. Zur Abförderung des gelösten Bodens bzw. des gelösten Gesteins ist eine Förderpumpe vorgesehen, die hier bevorzugt als Strahlpumpe 25 ausgeführt ist.

Die Strahlpumpe 25 kann dabei, wie in Figur 1 gezeigt, im vorderen Abschnitt 12 des Gehäuses 11 angeordnet sein. Alternativ, wie dieses auch in Figur 2 gezeigt ist, kann die Förderpumpe auch im hinteren Abschnitt 13 des Gehäuses 11 vorgesehen sein. Die Strahlpumpe 25 weist dabei eine Treibleitung 26 auf, die von einer nicht dargestellten Hochdruckpumpe beaufschlagt wird. Weiterhin weist die Strahlpumpe 25 eine Abförderleitung 27 auf, über die mit der Treibleitung 26 zugeführte Flüssigkeit, die mit dem über eine Saugleitung 28 aus dem Saugkasten 24 abgesaugten Gemisch aus Flüssigkeit und gelösten Boden/Gestein zusammen abgefördert wird. Die Saugleitung 28 ist mit einem Saugstutzen 29 verbunden, der mit wenigstens einer Abförderöffnung 30 des Saugkastens 24 verbunden ist.

Weiterhin wird durch den vorderen Abschnitt 12 eine Speiseleitung 31 geführt, die den Bohrkopf 14 mit Flüssigkeit zur Stützung der Ortsbrust und zum Abtransport des gelösten Bodens/Gesteins im Bereich des Schneidrades/Schneidrings 15 versorgt.

Weiterhin ist eine Schmierflüssigkeitsleitung 32 vorgesehen, die zur Rückseite 22 des Gehäuses 11 geführt ist. Dort wird über eine Öffnung 33 ein Schmiermittel in den Ringraum (nicht dargestellt) abgegeben, der zur Stützung des Bohrlochs und zum Reduzieren der Reibung zwischen der Außenseite der einzubringen Rohrleitung (nicht dargestellt) und der Bohrlochwand (nicht dargestellt).

Ein vorderer Anschlag 34 ist, wie in Figur 1 und Figur 2 dargestellt ist, mit dem Saugkasten 24 verbunden. Dieser weist bevorzugt eine Verbindungsmöglichkeit mit dem vorderen Abschnitt 12 auf. Besonders bevorzugt ist die Verbindung zwischen Anschlag 34 und vorderen Abschnitt 12 so ausgeführt, dass eine Winkelbeweglichkeit gegeben ist, damit die Aufweitungsbohrvorrichtung 10 besser der Richtung des Pilotbohrlochs folgen kann.

In Figur 2 dient der Anschlag 34 zum Verbinden mit der Rohrleitung im Pilotbohrloch. Auch diese Verbindungsmöglichkeit ist bevorzugt so ausgeführt, dass hier eine Winkelbeweglichkeit gegeben ist, damit die Aufweitungsbohrvorrichtung 10 besser der Richtung des Pilotbohrlochs folgen kann.

In Figur 1 ist am vorderen Ende 35 des vorderen Abschnitt 12 des Gehäuses 11 ein Verbindungselement 36 mit dem im Bohrloch befindlichen Pilotbohrstrang vorgesehen.

Bevorzugt ist das Verbindungselement 36 identisch mit dem Verbindungselement des Anschlags 34.

Bei den Verbindungselementen 36 handelt es sich bevorzugt um männliche oder weibliche Verbindungselemente einer zugfesten Steckmuffenverbindung. Diese weist umlaufende Nuten in den Kontaktflächen der männlichen und weiblichen Verbindungselemente auf, die einen spiralförmigen Kanal bilden, der wenigstens eine Verbindungsöffnung nach außen zum Einführen eines Scherelements, beispielsweise eine Kette, zum Herstellen einer Längskraftschlüssigkeit aufweist.

Nach dem Verbinden der Aufweitungsbohrvorrichtung 10 mit dem im Pilotbohrloch befindlichen Rohrstrang und dem Verbinden der Leitungen 26, 27, 31, 32 wird ein Ventil 37 in der Saugleitung 28 geschlossen und die Strahlpumpe 25 wird angefahren. Anschließend wird die Aufweitungsbohrvorrichtung 10 durch Zurückziehen des Pilotbohrstrangs beispielsweise mit einem Pressenrahmen (nicht dargestellt) in den Boden/in das Gestein gezogen, um die Pilotbohrung aufzuweiten. Dabei rotiert der Schneidring 15 des Bohrkopfs 14. Die Bohrwerkzeuge 16 lösen den Boden/das Gestein und weiten so auf diese Weise das Pilotbohrloch bevorzugt auf die finale Größe auf. Mehrere Aufweitungsdurchgänge sind ebenfalls möglich, bevor die finale Rohrleitung eingezogen wird.

Sobald Boden/Gestein gelöst wird, wird das Ventil 37 geöffnet und es erfolgt ein Ansaugen des Flüssigkeits-Boden/Gestein-Gemisches aus dem Saugkasten 24 durch die Abförderöffnung 30, den Saugstutzen 29 und die Saugleitung 28 hindurch.

Der Schneidring 15 ist in einem Bohrraum 38 (siehe Figur 3 bis 6) angeordnet. Der Schneidring 15 weist wenigstens einen Sattel 39 auf, an dem Bohrwerkzeuge 16 angeordnet sind. An den Satteln sind beispielsweise Schälmesser oder Bohrbits 40 angeordnet.

Die Sattel 39 sind hier bevorzugt gleichmäßig umlaufend verteilt auf dem Schneidring 15 vorgesehen.

Die Sattel 39 sind bevorzugt so ausgeführt, dass sie gelösten Boden/gelöstes Gestein mitnehmen können. Dafür sind beispielsweise Mitnehmer 42 an den Satteln 39 vorgesehen

Die Sattel 39/die Mitnehmer 42 transportieren gelösten Boden/gelöstes Gestein zu Förderöffnungen 41. Durch diese kann der gelöste Boden/das gelöste Gestein in den Aufnahmeraum/den Saugkasten 24 gelangen bzw. hineingesaugt werden.

Die Förderöffnungen 41 sind oder beinhalten Klassierelemente, durch die sichergestellt wird, dass nur förderfähige Korngrößen in den Saugkasten 24 gelangen.

Weiterhin weist der Schneidring 15 bevorzugt Düsen 43 auf, über die Speiseflüssigkeit, bevorzugt Bentonitsuspension, in den Bohrraum 38 abgegeben wird. Dieses dient zum Füllen des Bohrraums 387 mit Flüssigkeit zur Stützung des Ortsbrust und zum Ermöglichen des Materialtransports des gelösten Bodens/Gesteins im Bohrraum 38.

Der Aufnahmeraum 24 ist hier bevorzugt als Hohlzylinder ausgeführt. Der Hohlzylinder weist eine Außenwand 44 auf, in der die Förderöffnungen 41, bevorzugt im oberen Abschnitt, vorgesehen sind. Weiterhin sind die Stirnseiten 45 des Hohlzylinders geschlossen, um den Saugkasten 24 bereitzustellen.

Zusätzlich ist im Bohrraum 38 ein Brecher 46 vorgesehen. Dafür sind an der starren Außenwand 44 des Aufnahmeraum 24 Brecherleisten 47 vorgesehen. Diese Brecherleisten sind starr im Bohrraum 38 angeordnet. Die Sattel 39 weisen eine zu den starren Brecherleisten 47 hin gewandte Aufnahmefläche 48 auf, auf der Brecherleisten 49 vorgesehen sind. Zwischen den starren Brecherleisten 47 und den mit dem Schneidring 15 beispielsweise in Pfeilrichtung A rotierenden Brecherleisten 49 besteht, wenn sich diese radial übereinander befinden, ein Brecherspalt 50, der die Korngröße des abzufordern Materials vorgibt.

## Patentansprüche

1. Aufweitungsbohrvorrichtung zum Aufweiten einer von einem Startpunkt zu einem Zielpunkt im Boden entlang einer vorgegebenen Bohrlinie erstellten Pilotbohrung durch Bewegen der Aufweitungsbohrvorrichtung (10) entlang der vorgegebenen Bohrlinie zum Erstellen einer Bohrung im Boden oder in einem Gestein zum Einbringen einer Rohrleitung oder eines Ausbaus in die aufgeweitete Bohrung:
mit einem Gehäuse (11);
mit einer Bohrseite (21) und mit einer der Bohrseite (21) gegenüberliegenden Rückseite (22);
mit einem Bohrkopf (14), der ein Schneidrad (15) aufweist, das um eine Drehachse und gegenüber dem Gehäuse drehbar gelagert und angetrieben an der Bohrseite (21) der Aufweitungsbohrvorrichtung (10) angeordnet ist, an dem wenigstens ein Bohrwerkzeug (16) zum Lösen des Bodens oder des Gesteins angeordnet ist;
mit einem bohrseitigen Anschluss zum Herstellen einer Verbindung mit einem in der Pilotbohrung befindlichen Rohrstrang an der Bohrseite;
mit einem rückseitigen Anschluss für die einzubringende Rohrleitung an der Rückseite des Bohrkopfes;
wobei die Bohrseite (21) zentrisch wenigstens einen Aufnahmeraum (24) für den gelösten Boden oder das gelöste Gestein aufweist, der über wenigstens einer Abförderöffnung (30) mit einer Materialfördereinrichtung der Aufweitungsbohrvorrichtung (10) für den gelösten Boden oder das gelöste Gestein verbunden ist,
wobei die Bohrseite (21) wenigstens einem Bohrraum (38) aufweist, in dem das Schneidrad (15) angeordnet ist, der um den Aufnahmeraum (24) herum angeordnet ist,
wobei das Schneidrad (15) ringförmig ausgeführt ist und um den zentrischen Aufnahmeraum (24) herum drehbar angeordnet ist, und
wobei der Aufnahmeraum (24) über wenigstens eine Förderöffnung (41) mit dem Bohrraum (38) verbunden ist, so dass der gelöste Boden oder das gelöste Gestein durch die Förderöffnung (41) in den Aufnahmeraum (24) förderbar ist, **dadurch gekennzeichnet, dass** im Bohrraum (38) wenigstens ein Brecher (46) vorgesehen ist, dass der Brecher (46) Brecherleisten (49) am drehbaren Schneidrad (15) aufweist, die sich zusammen mit dem Schneidrad (15) bewegen und Brecherleisten (47) an einer dem Bohrraum (38) zugewandten Seite des Aufnahmeraums (24) aufweist, die zusammen mit dem Aufnahmeraum (24) starr angeordnet sind, und dass die Brecherleisten (47, 49) so zueinander angeordnet sind, dass zwischen den Brecherleisten ein Brecherspalt (50) besteht.

2. Aufweitungsbohrvorrichtung nach Anspruch 1, **dadurch gekennzeichnet, dass** der Aufnahmeraum (24) ein Hohlzylinder ist, dessen Stirnseiten (45) geschlossen sind.

3. Aufweitungsbohrvorrichtung nach Anspruch 2, **dadurch gekennzeichnet, dass** die wenigstens eine Abförderöffnung (30) des Aufnahmeraums (24) an einer Stirnseite (45) des Hohlzylinders angeordnet ist.

4. Aufweitungsbohrvorrichtung nach Anspruch 2 oder 3, **dadurch gekennzeichnet, dass** die wenigstens eine Förderöffnung (41) an der Mantelaußenseite des Hohlzylinders angeordnet ist.

5. Aufweitungsbohrvorrichtung nach Anspruch 4, **dadurch gekennzeichnet, dass** die Förderöffnung (41) oben angeordnet ist.

6. Aufweitungsbohrvorrichtung nach einem der Ansprüche 1 bis 5, **dadurch gekennzeichnet, dass** der Aufnahmeraum (24) starr mit dem Gehäuse verbunden ist.

7. Aufweitungsbohrvorrichtung nach einem der Ansprüche 1 bis 6, **dadurch gekennzeichnet, dass** der bohrseitige Anschluss mit dem Gehäuse (11) oder mit dem Aufnahmeraum (24) starr verbunden ist.

8. Aufweitungsbohrvorrichtung nach einem der Ansprüche 1 bis 7, **dadurch gekennzeichnet, dass** die wenigstens eine Förderöffnung (41) ein Klassierelement ist oder dass in der wenigstens einen Förderöffnung (41) ein Klassierelement angeordnet ist.

9. Aufweitungsbohrvorrichtung nach einem der Ansprüche 1 bis 8, **dadurch gekennzeichnet, dass** die Materialfördereinrichtung der Aufweitungsbohrvorrichtung (10) wenigstens eine Förderpumpe aufweist, deren Saugseite mit der Abförderöffnung verbunden ist.

10. Aufweitungsbohrvorrichtung nach Anspruch 9, **dadurch gekennzeichnet, dass** die wenigstens eine Förderpumpe eine Strahlpumpe (25) ist.

11. Aufweitungsbohrvorrichtung nach einem der Ansprüche 1 bis 10, **dadurch gekennzeichnet, dass** der rückseitige Anschluss für die eine in die aufgeweitete Bohrung einzubringende Rohrleitung starr mit dem Gehäuse (11) oder mit dem Aufnahmeraum (24) verbunden ist.

12. Aufweitungsbohrvorrichtung nach Anspruch 11, **dadurch gekennzeichnet, dass** der rückseitige Anschluss einen drehbaren Abschnitt aufweist, der eine relative Drehung zwischen dem Gehäuse (11) der Aufweitungsbohrvorrichtung (10) und der einzubringenden Rohrleitung ermöglicht.

13. Aufweitungsbohrvorrichtung nach Anspruch 11 oder 12, **dadurch gekennzeichnet, dass** der rückseitige Anschluss ein Messelement zum Messen der auf die einzubringende Rohrleitung wirkende Einziehkraft aufweist.

14. Aufweitungsbohrvorrichtung nach Anspruch 12 oder 13, **dadurch gekennzeichnet, dass** es sich bei dem drehbaren Abschnitt und/oder dem Messelement um einen Hydraulikzylinder handelt.

15. Aufweitungsbohrvorrichtung nach einem der Ansprüche 1 bis 14, **dadurch gekennzeichnet, dass** an der Rückseite wenigstens eine Abgabeöffnung zur Abgabe einer Bentonitsuspension in des Ringraum der aufgeweiteten Bohrung vorgesehen ist.

## Claims

1. Expanding drill device for expanding a pilot bore created from a starting point to a target point in the ground along a specified drilling line by moving the expanding drill device (10) along the specified drilling line in order to create a bore in the ground or in rock for introducing a pipeline or a supporting system into the expanded bore:
having a housing (11);
having a drill side (21) and having a rear side (22) opposite the drill side (21);
having a drill head (14) that has a cutting wheel (15), which is arranged on the drill side (21) of the expanding drill device (10) so as to be mounted and driven rotatably about a rotational axis and relative to the housing and on which at least one drill tool (16) for loosening the ground or the rock is arranged;
having a drill-side connection for producing a connection to a pipe section located in the pilot bore on the drill side;
having a rear-side connection for the pipeline to be introduced on the rear side of the drill head;
wherein the drill side (21) centrally has at least one receiving chamber (24) for the loosened ground or the loosened rock, said receiving chamber being connected via at least one removal opening (30) to a material-conveying device of the expanding drill device (10) for the loosened ground or the loosened rock,
wherein the drill side (21) has at least one drill chamber (38) in which the cutting wheel (15) is arranged, which is arranged around the receiving chamber (24),
wherein the cutting wheel (15) is annular and is arranged rotatably about the central receiving chamber (24), and wherein the receiving chamber (24) is connected via at least one conveying opening (41) to the drill chamber (38) so that the loosened ground or the loosened rock can be conveyed through the conveying opening (41) into the receiving chamber (24), **characterized in that** at least one crusher (46) is provided in the drill chamber (38), that the crusher (46) has crusher bars (49) on the rotatable cutting wheel (15), which move together with the cutting wheel (15), and crusher bars (47) on a side of the receiving chamber (24) facing the drill chamber (38), which are fixedly arranged together with the receiving chamber (24), and that the crusher bars (47, 49) are arranged relative to one another such that a crusher gap (50) exists between the crusher bars.

2. Expanding drill device according to Claim 1, **characterized in that** the receiving chamber (24) is a hollow cylinder, the end faces (45) of which are closed.

3. Expanding drill device according to Claim 2, **characterized in that** the at least one removal opening (30) of the receiving chamber (24) is arranged on an end face (45) of the hollow cylinder.

4. Expanding drill device according to Claim 2 or 3, **characterized in that** the at least one conveying opening (41) is arranged on the outer lateral surface of the hollow cylinder.

5. Expanding drill device according to Claim 4, **characterized in that** the conveying opening (41) is arranged at the top.

6. Expanding drill device according to one of Claims 1 to 5, **characterized in that** the receiving chamber (24) is connected rigidly to the housing.

7. Expanding drill device according to one of Claims 1 to 6, **characterized in that** the drill-side connection is connected rigidly to the housing (11) or to the receiving chamber (24).

8. Expanding drill device according to one of Claims 1 to 7, **characterized in that** the at least one conveying opening (41) is a screening element, or that a screening element is arranged in the at least one conveying opening (41).

9. Expanding drill device according to one of Claims 1 to 8, **characterized in that** the material-conveying device of the expanding drill device (10) has at least one conveying pump, the suction side of which is connected to the removal opening.

10. Expanding drill device according to Claim 9, **characterized in that** the at least one conveying pump is a jet pump (25).

11. Expanding drill device according to one of Claims 1 to 10, **characterized in that** the rear-side connection for one pipeline that is to be introduced into the expanded bore is connected rigidly to the housing (11) or to the receiving chamber (24).

12. Expanding drill device according to Claim 11, **characterized in that** the rear-side connection has a rotatable portion, which allows a relative rotation between the housing (11) of the expanding drill device (10) and the pipeline to be introduced.

13. Expanding drill device according to Claim 11 or 12, **characterized in that** the rear-side connection has a measuring element for measuring the drawing-in force acting on the pipeline to be introduced.

14. Expanding drill device according to Claim 12 or 13, **characterized in that** the rotatable portion and/or the measuring element is/are a hydraulic cylinder.

15. Expanding drill device according to one of Claims 1 to 14, **characterized in that** at least one discharge opening for discharging a bentonite suspension into the annular space of the expanded bore is provided on the rear side.

## Revendications

1. Dispositif de forage à élargissement destiné à élargir un trou de forage pilote créé le long d'une ligne de forage prédéfinie dans le sol d'un point de départ à un point d'arrivée en déplaçant le dispositif de forage à élargissement (10) le long de la ligne de forage prédéfinie pour créer un trou de forage dans le sol ou dans une roche pour introduire un conduit tubulaire ou un support dans le trou de forage élargi :
avec un boîtier (11) ;
avec un côté de forage (21) et avec un côté arrière (22) faisant face au côté de forage (21) ;
avec une tête de forage (14), qui comporte une roue de coupe (15), qui est montée de manière à pouvoir tourner autour d'un axe de rotation et par rapport au boîtier et est disposée de manière entraînée sur le côté de forage (21) du dispositif de forage à élargissement (10), sur laquelle au moins un outil de forage (16) est disposé pour ameublir le sol ou la roche ;
avec un raccord côté forage destiné à établir une liaison à un tronçon de tuyau se trouvant dans le trou de forage pilote sur le côté de forage ;
avec un raccord côté arrière pour le conduit tubulaire à introduire sur le côté arrière de la tête de forage ;
le côté de forage (21) comportant au centre au moins un espace de réception (24) pour le sol ameubli ou la roche ameublie, qui est relié par au moins une ouverture d'évacuation (30) à un système de transport de matériau du dispositif de forage à élargissement (10) pour le sol ameubli ou la roche ameublie,
le côté de forage (21) comportant au moins un espace de forage (38), dans lequel la roue de coupe (15) est disposée, lequel est disposé tout autour de l'espace de réception (24),
la roue de coupe (15) étant réalisée de manière annulaire et étant disposée de manière à pouvoir tourner tout autour de l'espace de réception (24) central, et
l'espace de réception (24) étant relié à l'espace de forage (38) par au moins une ouverture de transport (41) de telle sorte que le sol ameubli ou la roche ameublie peut être transporté(e) dans l'espace de réception (24) à travers l'ouverture de transport (41), **caractérisé en ce qu'**au moins un broyeur (46) est prévu dans l'espace de forage (38), que le broyeur (46) comporte des barres (49) de broyeur sur la roue de coupe (15) rotative, qui se déplacent conjointement avec la roue de coupe (15) et comporte des barres (47) de broyeur sur un côté de l'espace de réception (24) tourné vers l'espace de forage (38), qui sont disposées de manière rigide conjointement avec l'espace de réception (24), et que les barres (47, 49) de broyeur sont disposées de telle sorte les unes par rapport aux autres qu'une fente (50) de broyeur est produite entre les barres de broyeur.

2. Dispositif de forage à élargissement selon la revendication 1, **caractérisé en ce que** l'espace de réception (24) est un cylindre creux, dont les côtés frontaux (45) sont fermés.

3. Dispositif de forage à élargissement selon la revendication 2, **caractérisé en ce que** l'au moins une ouverture d'évacuation (30) de l'espace de réception (24) est disposée sur un côté frontal (45) du cylindre creux.

4. Dispositif de forage à élargissement selon la revendication 2 ou 3, **caractérisé en ce que** l'au moins une ouverture de transport (41) est disposée sur le côté extérieur du cylindre creux.

5. Dispositif de forage à élargissement selon la revendication 4, **caractérisé en ce que** l'ouverture de transport (41) est disposée en haut.

6. Dispositif de forage à élargissement selon l'une des revendications 1 à 5, **caractérisé en ce que** l'espace de réception (24) est relié de manière rigide au boîtier.

7. Dispositif de forage à élargissement selon l'une des revendications 1 à 6, **caractérisé en ce que** le raccord côté forage est relié de manière rigide au boîtier (11) ou à l'espace de réception (24).

8. Dispositif de forage à élargissement selon l'une des revendications 1 à 7, **caractérisé en ce que** l'au moins une ouverture de transport (41) est un élément de classification ou qu'un élément de classification est disposé dans l'au moins une ouverture de transport (41).

9. Dispositif de forage à élargissement selon l'une des revendications 1 à 8, **caractérisé en ce que** le système de transport de matériau du dispositif de forage à élargissement (10) comporte au moins une pompe de refoulement, dont le côté d'aspiration est relié à l'ouverture d'évacuation.

10. Dispositif de forage à élargissement selon la revendication 9, **caractérisé en ce que** l'au moins une pompe de refoulement est une pompe à jet (25).

11. Dispositif de forage à élargissement selon l'une des revendications 1 à 10, **caractérisé en ce que** le raccord côté arrière pour le conduit tubulaire à introduire dans le trou de forage élargi est relié de manière rigide au boîtier (11) ou à l'espace de réception (24).

12. Dispositif de forage à élargissement selon la revendication 11, **caractérisé en ce que** le raccord côté arrière comporte une section rotative, qui permet une rotation relative entre le boîtier (11) du dispositif de forage à élargissement (10) et le conduit tubulaire à introduire.

13. Dispositif de forage à élargissement selon la revendication 11 ou 12, **caractérisé en ce que** le raccord côté arrière comporte un élément de mesure destiné à mesurer la force de rétraction agissant sur le conduit tubulaire à introduire.

14. Dispositif de forage à élargissement selon la revendication 12 ou 13, **caractérisé en ce que** la section rotative et/ou l'élément de mesure sont un cylindre hydraulique.

15. Dispositif de forage à élargissement selon l'une des revendications 1 à 14, **caractérisé en ce qu'**est prévue sur le côté arrière au moins une ouverture de distribution destinée à distribuer une suspension de bentonite dans l'espace annulaire du trou de forage élargi.
